# FASCICULE DE BREVET EUROPEEN

(11) **EP 2 069 072 B1**
(45) Date de publication et mention de la délivrance du brevet: **12.07.2017**
(21) Numéro de dépôt: 07848346.8
(22) Date de dépôt: 20.09.2007
(51) Int. Cl.: B05B 1/34, B05B 11/00

(54) **ENSEMBLE DE DISTRIBUTION ET DISTRIBUTEUR DE PRODUIT FLUIDE COMPORTANT UN TEL ENSEMBLE DE DISTRIBUTION**
SPENDERANORDNUNG UND SPENDER FÜR EIN FLÜSSIGPRODUKT MIT DERARTIGER SPENDERANORDNUNG
DISPENSING ASSEMBLY AND FLUID PRODUCT DISPENSER COMPRISING SUCH A DISPENSING ASSEMBLY

(30) Priorité: 20.09.2006 FR 0653830
(43) Date de publication de la demande: 17.06.2009
(73) Titulaire: Aptar France SAS, 27110 Le Neubourg (FR)
(72) Inventeur: PETIT, Ludovic, 27110 Vitot (FR)
(74) Mandataire: CAPRI
(86) Numéro de dépôt international: PCT/FR2007/051974
(87) Numéro de publication internationale: WO 2008/035015

(56) Documents cités:
- EP-A1- 0 791 398
- WO-A-03/041865
- WO-A-03/078073
- WO-A-03/099706
- DE-A1- 19 622 124
- DE-U1- 20 102 271
- FR-A1- 2 645 835

## Description

La présente invention concerne un ensemble de distribution pour distributeur de produit fluide. La présente invention concerne également un distributeur de produit fluide comportant un tel ensemble de distribution.

La présente invention concerne plus particulièrement les dispositifs de pulvérisation, notamment du type nasal, et s'applique de préférence à des pulvérisateurs incorporant un obturateur de l'orifice de distribution.

Dans un pulvérisateur, par exemple du type nasal, la tête de pulvérisation incorpore généralement un profil de pulvérisation prévu en amont de l'orifice de distribution et adapté à faire tourbillonner le produit avant son expulsion sous forme de spray. De manière connue, ce profil de pulvérisation peut comporter un ou plusieurs canaux non radiaux prévus au niveau de la paroi de fond de la tête de pulvérisation, lesdits canaux menant à une chambre de tourbillonnement disposée juste en amont de l'orifice de distribution.

Généralement, un insert est disposé dans la tête de pulvérisation pour d'une part remplir sensiblement le volume mort du canal d'expulsion et ainsi ne laisser qu'un canal de petite dimension, et d'autre part pour former le fond du profil de pulvérisation. Une pièce supplémentaire formant l'insert est donc nécessaire pour réaliser ledit profil de pulvérisation.

La présence d'un obturateur an amont de l'orifice de distribution pose également des problèmes.

Des obturateurs pour obturer l'orifice de distribution d'un distributeur de produit fluide sont bien connus dans l'état de la technique. Il en existe plusieurs types. Une première famille d'obturateurs comprend ceux qui sont sollicités élastiquement vers leur position d'obturation et qui sont déformés ou déplacés par la pression du produit en phase de distribution pour ouvrir l'orifice de distribution. Ces dispositifs peuvent soit comporter des obturateurs en matériau déformable, soit des obturateurs réalisés sous forme de piston coulissant dans le canal d'expulsion un éloignement de l'orifice de distribution sous l'effet de la pression exercée par le produit. Le document US-5 806 762 divulgue un obturateur déformable, entourant un insert rigide, dont la fonction d'obturation est directement liée à la pression exercée par le fluide au sein du dispositif. Une autre famille d'obturateurs comprend des obturateurs déformés mécaniquement par une partie de la tête de distribution au moment de l'actionnement du dispositif pour distribuer une dose de produit. Dans ce cas, l'ouverture de l'obturateur est indépendante de la pression exercée par le produit.

Ces obturateurs, bien que fonctionnant de manière correcte, présentent l'inconvénient d'être relativement compliqués à fabriquer et à assembler, et donc coûteux. Généralement, ils nécessitent une modification de la tête de distribution pour permettre l'adaptation de l'obturateur ce qui implique également une élévation du coût de fabrication du dispositif de distribution de produit fluide. D'autre part, lorsque la tête de distribution incorpore un profil de pulvérisation, la présence de l'obturateur altère généralement la géométrie dudit profil de pulvérisation, ce qui est préjudiciable à la qualité du spray lors de l'expulsion du produit.

Le document WO 03/041865 divulgue un pulvérisateur du type nasal, dans lequel l'insert est monté coulissant dans la tête pour former l'obturateur. Un manchon fixe est rapporté pour définir le profil de pulvérisation. Le dispositif de ce document WO 03/041865 nécessite donc quatre pièces distinctes pour former la tête, à savoir le corps de la tête, le piston, l'insert mobile (obturateur) et le manchon. L'assemblage de ces quatre pièces peut également s'avérer assez complexe et donc coûteux. Les documents FR-2 645 835, FR-2 862 106, FR-2 871 786, FR-2 862 009, WO 03/99706, WO 03/78073, DE 196 22 124 et EP-0 791 398 montrent d'autres dispositifs de l'état de la technique.

La présente invention a aussi pour but de fournir un ensemble de distribution de produit fluide pour distributeur de produit fluide qui ne reproduit pas les inconvénients susmentionnés.

La présente invention a pour but de fournir un ensemble de distribution qui soit simple à fabriquer et à assembler, et qui ne nécessite pas de modifications de la tête de distribution.

La présente invention a encore pour but de fournir un ensemble de distribution pour distributeur de produit fluide dans lequel la géométrie du profil de pulvérisation prévu en amont de l'orifice de distribution n'est pas modifiée lors de l'expulsion du produit, garantissant une qualité optimale du spray.

La présente invention a aussi pour but de fournir un distributeur de produit fluide comportant un tel ensemble de distribution.

La présente invention a donc pour objet un ensemble de distribution de produit fluide tel que décrit dans la revendication 1. Les revendications dépendantes décrivent des modes de réalisation avantageux.

La présente invention a également pour objet un dispositif de distribution de produit fluide comportant un réservoir et un ensemble de distribution tel quel défini ci-dessus.

D'autres avantages et caractéristiques de l'invention apparaîtront plus clairement au cours de la description détaillée suivante, en référence aux dessins joints, donnés à titre d'exemples non limitatifs, sur lesquels :
- la figure 1 est une vue schématique en section transversale d'un ensemble de distribution selon un mode de réalisation avantageux de l'invention, en position de repos,
- la figure 2 est une vue de détail agrandie de la tête de pulvérisation de la figure 1, en position de repos,
- la figure 3 est une vue similaire à celle de la figure 2, en position d'actionnement,
- la figure 4 est une vue similaire à celle de la figure 1, montrant une variante de réalisation de l'invention, et
- la figure 5 est une vue similaire à celle de la figure 2, montrant une autre variante de réalisation de l'invention.

La présente invention concerne plus particulièrement un ensemble de distribution pourvu d'un obturateur. Les figures 2, 3 et 5 représentent la partie d'extrémité d'une tête de distribution nasale, mais la présente invention peut très bien également s'adapter à des têtes de distribution d'un autre type.

L'ensemble de distribution comporte une pompe 50 et une tête de pulvérisation 10. La pompe 50 peut être montée sur un réservoir 100, dont seulement une partie est représentée en pointillés sur la figure 1. Elle peut comporter un tube plongeur 59 s'étendant vers le fond du réservoir. Le montage de la pompe peut être réalisé au moyen d'une bague de fixation 80, avantageusement avec interposition d'un joint d'étanchéité 90. La bague 80 peut être une pièce séparée ou être formée d'une pièce monobloc avec la pompe 50, comme représenté sur la figure 1. Son assemblage peut être quelconque, par exemple par encliquetage, vissage ou sertissage.

En référence aux figures, la tête de distribution 10 comporte un corps 11 définissant un canal d'expulsion 12 qui se termine par un orifice de distribution 1. Un insert rigide 30 est disposé dans ce canal d'expulsion 12 permettant de limiter le volume mort du canal d'expulsion et de définir ainsi un passage étroit pour le produit, favorisant sa pulvérisation au niveau de l'orifice de distribution. La tête de distribution comporte un profil de pulvérisation 20, de préférence réalisé entre la paroi frontale de fond de la tête de pulvérisation 10 et ledit insert 30, l'orifice de distribution 3 se trouvant alors de préférence au centre dudit profil de pulvérisation. De préférence, et de manière connue, le profil de pulvérisation peut comprendre des canaux de tourbillonnement non radiaux (non représentés) qui se connectent à une chambre de tourbillonnement disposée directement en amont de l'orifice de distribution 1. Le profil de pulvérisation 20 peut être formé dans la paroi de fond de la tête 10, comme représenté sur les figures 1 à 4, ou au contraire dans l'insert 30, comme représenté sur la figure 5.

La pompe 50 comporte une chambre de pompe 56 pourvue d'un clapet d'entrée 75, tel qu'une bille sur l'exemple de la figure 1.

La pompe 50 comporte un corps de pompe 52 dans lequel coulisse au moins un premier piston 51. Avantageusement, la pompe comporte également un obturateur 40 disposé en amont de l'orifice de distribution 1 et adapté à obturer cet orifice lorsque la pompe n'est pas utilisée. Cet obturateur 40 est déplaçable entre une position d'obturation, représentée sur les figure 1, 2, 4 et 5, dans laquelle il coopère avec l'orifice de distribution 1 pour l'obturer, et une position de non-obturation, représentée sur la figure 3, dans laquelle il est déplacé en éloignement dudit orifice de distribution 1. En position de repos l'obturateur est sollicité élastiquement vers sa position d'obturation, en particulier au moyen du ressort de rappel 70 de la pompe comme cela est représenté sur les dessins. En variante, un ressort spécifique pourrait être assigné audit obturateur 40.

Dans l'exemple représenté sur les figures, la chambre de tourbillonnement du profil de pulvérisation 20 est de volume sensiblement nul en position d'obturation, le déplacement de l'obturateur 40 vers sa position de non-obturation créant un volume formant la chambre de tourbillonnement. D'autres mises en oeuvre sont toutefois aussi envisageables.

Avantageusement, la pompe représentée sur la figure 1 comporte un second piston 57 qui coulisse également de manière étanche dans le corps de pompe 52. Ce second piston 57 est adapté à coopérer avec l'obturateur 40 pour le déplacer vers sa position de non-obturation, de préférence en fin d'actionnement de la pompe. Ceci fournit un certain nombre d'avantages. En effet, cette mise en oeuvre permet de réaliser une ouverture mécanique de l'obturateur 40 indépendante de la pression du produit dans la pompe lors de l'actionnement. De plus, cette mise en oeuvre permet d'ouvrir l'obturateur en toute fin d'actionnement, ce qui garantit une parfaite distribution de la totalité de la dose. Bien entendu, la présente invention n'est pas limitée à cet exemple de pompe particulier représenté sur la figure 1, mais s'applique au contraire à toutes sortes de pompes.

La figure 4 représente un autre type de pompe dans laquelle l'obturateur 40 se prolonge par une jupe 45 formant clapet d'entrée 75 de la chambre de pompe 56. L'invention peut aussi s'appliquer à d'autres types de pompes.

Selon l'invention, ledit insert rigide 30 est solidaire dudit premier piston 51, et le premier piston 51 est fixe par rapport à la tête de pulvérisation 10. De préférence, l'insert 30 est formé par ledit premier piston 51, c'est-à-dire que ces deux pièces sont réalisées d'une seule pièce monobloc. La présente invention permet donc d'économiser une pièce par rapport aux pompes connues. De préférence, le premier piston 51 comporte un passage traversant 55 réalisé dans une paroi dudit premier piston 51, et qui est adapté à permettre le passage du produit fluide à partir de l'intérieur dudit premier piston 51 vers l'extérieur dudit premier piston 51. En effet, à partir du moment où le premier piston 51 forme l'insert 30 qui est adapté à définir le profil de pulvérisation 20 au niveau de l'orifice de distribution 1, le produit doit s'écouler à l'extérieur dudit insert, entre la surface extérieure dudit insert 30 et la surface intérieure du corps 11 de la tête 10. Avantageusement, ledit obturateur 40 coulisse à l'intérieur dudit premier piston 51, comme visible sur les figures. De cette manière, la géométrie du profil de pulvérisation 20 reste inchangée, en particulier au niveau des canaux non-radiaux (non représentés), quelle que soit la position de l'obturateur 10.

La présente invention permet donc de réaliser avec seulement trois pièces, à savoir le corps 11 de la tête, le premier piston 51 et l'obturateur 40, les fonctions suivantes :
- Une parfaite pulvérisation du produit lors de sa distribution, du fait que la géométrie du profil de pulvérisation 20 n'est pas modifiée par le déplacement de l'obturateur 40 vers sa position de non-obturation ; en effet, le piston 51 formant l'insert 30 est avantageusement fixe par rapport audit corps 11, de sorte que la géométrie du profil de pulvérisation 20, et en particulier des canaux non-radiaux, reste inchangée au moment de la distribution.
- Une parfaite obturation de l'orifice de distribution lorsque la pompe n'est pas utilisée ; en effet, l'obturateur 40 peut venir coopérer directement avec l'orifice de distribution 1, en étant sollicité élastiquement par le ressort de rappel de la pompe vers sa position d'obturation, ce qui empêche toute pénétration de germes ou de bactéries à l'intérieur du dispositif entre deux actionnements, et ce qui minimise de manière importante les risques de contamination du produit à distribuer.
- Une distribution garantie de la totalité de la dose à chaque actionnement ; en effet, l'ouverture de l'obturateur peut se faire en toute fin d'actionnement et peut être réalisée mécaniquement par le second piston de la pompe ; ceci fournit une parfaite précompression de cette pompe lors de son actionnement, de sorte qu'au moment de son ouverture il est garanti que la totalité de la dose sera distribuée.

La présente invention a été décrite en référence à plusieurs modes de réalisation avantageux de celle-ci, mais il est entendu que diverses modifications peuvent y être apportées sans sortir du cadre de la présente invention tel que défini par les revendications annexées.

## Revendications

1. Ensemble de distribution de produit fluide comportant :
- une pompe (50) comprenant un corps de pompe (52) et au moins un premier piston (51) coulissant de manière étanche dans ledit corps de pompe (52) entre une position de non-distribution et une position de distribution,
- une tête de pulvérisation (10) montée sur ladite pompe (50) et déplaçable manuellement entre une position de repos, dans laquelle ledit premier piston (51) est en position de non-distribution, et une position d'actionnement, dans laquelle ledit premier piston (51) est déplacé vers sa position de distribution, ladite tête de pulvérisation (10) comportant un corps (11) définissant un canal d'expulsion (12) et pourvu d'un orifice de distribution (1), ladite tête de pulvérisation (10) comprenant un insert rigide (30) disposé en amont dudit profil de pulvérisation (20), ladite tête de pulvérisation comportant en amont dudit orifice de distribution (1) un profil de pulvérisation (20) adapté à pulvériser le produit fluide lors de sa distribution, ledit profil de pulvérisation (20) étant réalisé entre une paroi frontale de fond de ladite tête de pulvérisation (10) et ledit insert rigide (30), de sorte qu'une surface d'extrémité dudit insert rigide (30) forme au moins partiellement le fond dudit profil de pulvérisation (20), l'orifice de distribution (1) se trouvant de préférence au centre dudit profil de pulvérisation (20),
**caractérisé en ce que** ledit insert rigide (30) est solidaire dudit premier piston (51), ledit premier piston (51) étant fixe par rapport à ladite tête de pulvérisation (10), et **en ce que** ledit ensemble comprend en outre un obturateur (40) disposé dans ledit canal d'expulsion (12) de la tête de pulvérisation (10) directement en amont de l'orifice de distribution (1), ledit obturateur (40) étant déplaçable entre une position d'obturation, dans laquelle il coopère avec ledit orifice de distribution (1) pour l'obturer, et une position de non-obturation, dans laquelle il est déplacé en éloignement dudit orifice de distribution (1), ledit obturateur (40) étant sollicité vers sa position d'obturation en position de repos de ladite tête de pulvérisation (10).

2. Ensemble selon la revendication 1, dans lequel ledit insert rigide (30) est réalisé d'une pièce monobloc avec ledit premier piston (51).

3. Ensemble selon la revendication 1 ou 2, dans lequel ledit premier piston (51) comporte au moins un passage traversant (55) permettant le passage du produit fluide de l'intérieur vers l'extérieur dudit premier piston (51).

4. Ensemble selon l'une quelconque des revendications précédentes, dans lequel ledit obturateur est disposé à l'intérieur dudit premier piston (51), notamment de manière coulissante.

5. Ensemble selon l'une quelconque des revendications précédentes, dans lequel ladite pompe (50) comporte un second piston (57) coulissant de manière étanche dans ledit corps de pompe (52), ledit second piston (57) coopérant avec ledit obturateur (40) pour le déplacer vers sa position de non-obturation.

6. Ensemble selon la revendication 5, dans lequel ledit second piston (57) coopère avec ledit obturateur (40) en fin d'actionnement lorsque ladite tête de pulvérisation (10) arrive dans sa position d'actionnement.

7. Dispositif de distribution de produit fluide, comportant un réservoir (100), **caractérisé en ce qu'**il comporte un ensemble de distribution selon l'une quelconque des revendications précédentes assemblé sur ledit réservoir.

## Patentansprüche

1. Ausgabeaufbau für ein fluides Produkt, aufweisend:
- eine Pumpe (50), die ein Pumpengehäuse (52) und mindestens einen ersten Kolben (51) aufweist, der in dem Pumpengehäuse (52) zwischen einer Nichtausgabeposition und einer Ausgabeposition dicht gleitet,
- einen Sprühkopf (10), der auf der Pumpe (50) montiert und manuell zwischen einer Ruheposition, in der sich der erste Kolben (51) in einer Nichtausgabeposition befindet, und einer Betätigungsposition verschiebbar ist, in der der erste Kolben (51) in seine Ausgabeposition verschoben ist, wobei der Sprühkopf (10) einen Körper (11) aufweist, der einen Austreibkanal (12) definiert und mit einer Ausgabeöffnung (1) versehen ist, wobei der Sprühkopf (10) einen starren Einsatz (30) aufweist, der stromaufwärts des Sprühprofils (20) angeordnet ist, wobei der Sprühkopf stromaufwärts der Ausgabeöffnung (1) ein Sprühprofil (20) aufweist, das dazu geeignet ist, das fluide Produkt während seiner Ausgabe zu zerstäuben, wobei das Sprühprofil (20) zwischen einer Stirnwand am Boden des Sprühkopfes (10) und dem starren Einsatz (30) ausgeführt ist, so dass eine Endfläche des starren Einsatzes (30) zumindest teilweise den Boden des Sprühprofils (20) bildet, wobei sich die Ausgabeöffnung (1) vorzugsweise in der Mitte des Sprühprofils (20) befindet,
**dadurch gekennzeichnet, dass** der starre Einsatz (30) mit dem ersten Kolben (51) einstückig ausgebildet ist, wobei der erste Kolben (51) in Bezug auf den Sprühkopf (10) fixiert ist, und dass der Aufbau des Weiteren einen Verschluss (40) aufweist, der in dem Austreibkanal (12) des Sprühkopfes (10) direkt stromaufwärts der Ausgabeöffnung (1) angeordnet ist, wobei der Verschluss (40) zwischen einer Verschlussposition, in der er mit der Ausgabeöffnung (1) zusammenwirkt, um diese zu verschließen, und einer nicht verschließenden Position, in der er von der Ausgabeöffnung (1) weg verschoben ist, verschiebbar ist, wobei der Verschluss (40) in der Ruheposition des Sprühkopfes (10) in seine Verschlussposition vorgespannt ist.

2. Aufbau nach Anspruch 1, wobei der starre Einsatz (30) aus einem Stück mit dem ersten Kolben (51) ausgeführt ist.

3. Aufbau nach Anspruch 1 oder 2, wobei der erste Kolben (51) mindestens einen Durchgang (55) aufweist, der den Durchfluss von fluidem Produkt aus dem Inneren zum Äußeren des ersten Kolbens (51) gestattet.

4. Aufbau nach einem der vorhergehenden Ansprüche, wobei der Verschluss insbesondere gleitend im Inneren des ersten Kolbens (51) angeordnet ist.

5. Aufbau nach einem der vorhergehenden Ansprüche, wobei die Pumpe (50) einen zweiten Kolben (57) aufweist, der dicht in dem Pumpengehäuse (52) gleitet, wobei der zweite Kolben (57) mit dem Verschluss (40) zusammenwirkt, um ihn in seine nicht verschließende Position zu verschieben.

6. Aufbau nach Anspruch 5, wobei der zweite Kolben (57) am Ende der Betätigung mit dem Verschluss (40) zusammenwirkt, wenn der Sprühkopf (10) in seiner Betätigungsposition ankommt.

7. Ausgabevorrichtung für ein fluides Produkt, aufweisend einen Behälter (100), **dadurch gekennzeichnet, dass** er einen Ausgabeaufbau nach einem der vorhergehenden Ansprüche aufweist, der auf dem Behälter montiert ist.

## Claims

1. A fluid dispenser unit comprising:
• a pump (50) comprising a pump body (52) and at least a first piston (51) that slides in leaktight manner in said pump body (52) between a non-dispensing position and a dispensing position; and
• a spray head (10) that is mounted on said pump (50) and that is movable manually between a rest position, in which said first piston (51) is in a non-dispensing position, and an actuated position, in which said first piston (51) is moved towards its dispensing position, said spray head (10) including a body (11) that defines an expulsion channel (12) and that is provided with a dispenser orifice (1), said spray head (10) including a rigid insert (30) that is disposed upstream from said spray profile (20), said spray head including, upstream from said dispenser orifice (1), a spray profile (20) that is adapted to spray the fluid while it is being dispensed, said spray profile (20) being made between a front end wall of said spray head (10) and said rigid insert (30), such that an end surface of said rigid insert (30) forms the end of said spray profile (20) at least in part, the dispensing orifice (1) being located prefereably in the center of said spray profile (20),
the unit being **characterized in that** said rigid insert (30) is secured to said first piston (51), said first piston (51) being stationary relative to said spray head (10), and **in that** said unit further comprises a closure member (40) that is disposed in said expulsion channel (12) of the spray head (10) directly upstream from the dispenser orifice (1), said closure member (40) being movable between a closed position, in which it co-operates with said dispenser orifice (1) in order to close it, and a non-closing position, in which it is moved away from said dispenser orifice (1), said closure member (40) being urged towards its closed position in the rest position of said spray head (10).

2. A unit according to claim 1, in which said rigid insert (30) is made integrally with said first piston (51).

3. A unit according to claim 1 or claim 2, in which said first piston (51) includes at least one through passage (55) enabling the fluid to pass from the inside to the outside of said first piston (51).

4. A unit according to any preceding claim, in which said closure member is disposed inside said first piston (51), in particular in slidable manner.

5. A unit according to any preceding claim, in which said pump (50) includes a second piston (57) that slides in leaktight manner in said pump body (52), said second piston (57) co-operating with said closure member (40) in order to move it towards its non-closing position.

6. A unit according to claim 5, in which said second piston (57) co-operates with said closure member (40) at the end of actuation, when said spray head (10) arrives in its actuated position.

7. A fluid dispenser device, including a reservoir (100), said device being **characterized in that** it includes a dispenser unit according to any preceding claim, assembled on said reservoir.
